# EUROPÄISCHE PATENTSCHRIFT

(11) **EP 1 754 670 B1**
(45) Veröffentlichungstag und Bekanntmachung des Hinweises auf die Patenterteilung: **19.10.2011**
(21) Anmeldenummer: 06016900.0
(22) Anmeldetag: 12.08.2006
(51) Int. Cl.: B65D 77/06, B65D 19/10

(54) **Transport- und Lagerbehälter für Flüssigkeiten**
Transport and storage container for liquids
Conteneur pour le transport et le stockage de liquides

(30) Priorität: 20.08.2005 DE 102005039409; 11.07.2006 DE 102006031940
(43) Veröffentlichungstag der Anmeldung: 21.02.2007
(73) Patentinhaber: PROTECHNA S.A., 1701 Fribourg (CH)
(72) Erfinder:
(74) Vertreter: advotec.

(56) Entgegenhaltungen:
- EP-A1- 0 633 200
- DE-C2- 4 425 630
- US-A- 4 909 387
- US-A1- 2004 164 082

## Beschreibung

Die Erfindung betrifft Transport- und Lagerbehälter für Flüssigkeiten, mit einem palettenartigen Untergestell für einen austauschbaren Innenbehälter aus Kunststoff mit vier Seitenwänden, einem unteren und einem oberen Boden, einem am oberen Boden angeformten, verschließbaren Einfüllstutzen und einem am unteren Abschnitt einer Seitenwand angeformten Auslaufstutzen mit einer Entnahmearmatur sowie einem Gittermantel mit horizontalen und vertikalen Gitterstäben aus Metall zur Aufnahme des Innenbehälters, wobei die Enden der vertikalen Gitterstäbe an einem unteren und einem oberen, umlaufenden, horizontalen Randprofil angeschweißt sind.

Beim seitlichen Verrutschen von einem aus der DE 10 2004 058 985 A1 bekannten Transport- und Lagerbehälter dieser Gattung für Flüssigkeiten auf einem untergestapelten, gleichartigen Behälter beim Aufeinanderstapeln oder während des Transports besteht die Gefahr, daß der obere Behälter mit den Eck- und Mittelfüßen des palettenartigen Untergestells von dem als Hohlprofil ausgebildeten, oberen Randprofil des Gittermantels des unteren Behälters nach innen abrutscht. Dies hat zur Folge, daß der obere Bereich des Gittermantels des unteren Behälters unter dem Gewicht des mit einer Flüssigkeit gefüllten oberen Behälters aufgeweitet wird, so daß sich die Verschraubungen der diagonal über den oberen Boden des Kunststoff-Innenbehälters verlaufenden Deckelstreben mit dem oberen Randprofil lösen und der Innenbehälter sowie die Schweißverbindungen der oberen Enden der vertikalen Gitterstäbe mit dem oberen Randprofil des Gittermantels beschädigt werden. Ferner besteht die Möglichkeit, daß durch statische Biegebeanspruchungen aufgrund von Stapellasten beim Stapeln mehrerer Behälter und Biegeschwellbeanspruchungen beim Transport durch Schwallschwingungen, die vom Flüssiggut im Kunststoff-Innenbehälter ausgehen und die über den flexiblen Mantel des Innenbehälters auf den Gittermantel übertragen werden, sowie durch das Transportfahrzeug übertragene Fahrschwingungen und eine Stoßbeanspruchung z. B. beim Fall des Palettenbehälters aus der Höhe die Schweißverbindungen der vertikalen Gitterstäbe mit dem oberen Randprofil des Gittermantels versagen und das Randprofil sich teilweise oder vollkommen von den vertikalen Gitterstäben des Gittermantels löst und dadurch Transportschäden an den Behältern verursacht werden.

Ein anderer derartiger Transport- und Lagerbehälter mit den Merkmalen des Oberbegriffs des Anspruchs 1 ist aus US 2004 164082 bekannt.

Der Erfindung liegt die Aufgabe zugrunde, die Konstruktion des Gittermantels des gattungsgemäßen Transport- und Lagerbehälters für Flüssigkeiten im Hinblick auf eine erhöhte Stapel- und Transportsicherheit des Behälters zu verbessern.

Diese Aufgabe wird erfindungsgemäß gelöst durch einen Transport- und Lagerbehälter mit den Merkmalen des Patentanspruchs 1.

Die Unteransprüche beinhalten vorteilhafte und zweckmäßige Weiterbildungen der Erfindung.

Die mehrfache, insbesondere dreifache Punktverschweißung in Kombination mit einer Clinchverbindung der oberen und gegebenenfalls der unteren flach gedrückten Enden der vertikalen Gitterstäbe mit einem umlaufenden, an das obere und untere Randprofil des Gittermantels des erfindungsgemäßen Transport-und Lagerbehälters angeformten Steg gewährleistet eine optimale Stapel- und Transportsicherheit des Behälters, die durch eine gegenüber statischen und dynamischen Belastungen widerstandsfähige kraft- und formschlüssige Befestigung der oberen und gegebenenfalls der unteren Enden der vertikalen Gitterstäbe an dem umlaufenden oberen und unteren Randprofil des Gittermantels des Behälters erreicht wird.

Die Erfindung ist nachstehend anhand von Zeichnungsfiguren erläutert, die folgendes darstellen:
- Fig. 1: eine perspektivische Darstellung eines Transport- und Lagerbehälters,
- Fig. 2: eine vergrößerte perspektivische Darstellung der Befestigung des oberen Endes eines vertikalen Gitterstabes des Gittermantels des Behälters nach Fig. 1 an dem oberen Randprofil des Gittermantels,
- Fig. 3: einen Schnitt nach Linie III-III der Fig. 2 mit einer ersten Ausführungsform der Befestigung eines vertikalen Gitterstabes an dem Randprofil und
- Fig. 4: eine Schnittdarstellung entsprechend Fig. 3 mit einer zweiten Ausführungsform der Befestigung eines vertikalen Gitterstabes an dem Randprofil.

Der als Ein- und Mehrwegbehälter einsetzbare Transport- und Lagerbehälter 1 für Flüssigkeiten nach Fig. 1 weist als Hauptbauteile einen austauschbaren, quaderförmigen Innenbehälter 2 aus Kunststoff auf mit vier Seitenwänden 3 - 6, einem unteren und einem oberen Boden 7, 8, einem am oberen Boden angeformten, mit einem Deckel 10 verschließbaren Einfüllstutzen 9 und einem am unteren Abschnitt der Vorderwand 3 angeformten Auslaufstutzen 11 mit einer Entnahmearmatur 12 auf, ferner einen äußeren Gittermantel 13 aus sich kreuzenden horizontalen und vertikalen Gitterstäben 14, 15 aus Metall zur Aufnahme des Innenbehälters 2, wobei die Enden 16, 17 der vertikalen Gitterstäbe 15 an einem oberen und einem unteren, umlaufenden, horizontalen Randprofil 18,19 des Gittermantels 13 angeschweißt sind, sowie ein palettenartiges Untergestell 20 mit euronormgerechten Längen- und Breitenabmessungen.

Der als Ablaufboden ausgebildete untere Boden 7 des Innenbehälters 2 ist mit einer mittigen, von der Behälterrückwand 5 zu dem Auslaufstutzen 11 in der Behältervorderwand 3 abfallenden Ablaufrinne 21 ausgestaltet und der Innenbehälter 2 steht mit dem unteren Boden 7 auf dem diesem angepaßten Boden 22 des Untergestells 20.

Der Boden 22 des zur Handhabung mittels Hubstapler, Regalbediengerät und dergleichen Transportmitteln eingerichteten Untergestells 20 des Transport- und Lagerbehälters 1 ruht auf vier Eckfüßen 23-26, einem hinteren Mittelfuß 27, einem vorderen aus dem Boden 22 ausgeformten Mittelfuß 28, der unterhalb der Entnahmearmatur 12 des Transportbehälters 1 angeordnet ist, sowie auf zwei seitlichen Mittelfüßen 29,30, die durch die äußeren Enden eines brückenartigen Versteifungsblechs 31 für den Boden 22 gebildet werden.

Die flach gedrückten oberen Enden 16 der vertikalen rohrförmigen Gitterstäbe 15 des Gittermantels 13, die die doppelte Blechstärke der Gitterstäbe aufweisen, sind durch eine dreifache Punktschweißung 32 und eine Clinchverbindung 33a an einem umlaufenden, an das obere rohrförmige Randprofil 18 des Gittermantels 13 angeformten Steg 34 mit der doppelten Blechstärke des Randprofils kraft- und formschlüssig befestigt.

Zur Herstellung der Clinchverbindungen 33a gemäß den Fign. 2 und 3 werden mittels eines Werkzeugs, das aus Stempeln und Matrizen besteht, jeweils zwei parallele Einschnitte 35,36 in den Steg 34 des oberen Randprofils 18 und das an dem Steg anliegende, flache, obere Ende 16 eines vertikalen Gitterstabes 15 zur Bildung von zwei schmalen Streifen 37,38 eingebracht, die mit ihren Enden mit dem Steg 34 beziehungsweise dem flachen Stabende 16 verbunden sind und durch Durchsetzfügen zu einem druckknopfähnlichen Clinchelement 39 ausgeformt werden.

Das durch Durchsetzen ausgeformte Clinchelement 39 der Clinchverbindung 33b nach Fig. 4 zum Befestigen des oberen, flach gedrückten Endes 16 eines vertikalen Gitterstabes 15 an dem Steg 34 des oberen Randprofils 18 des Gittermantels 13 hat eine Höckerform.

Durch den lokalen Umformvorgang werden unlösbare Clinchelemente geschaffen, die große Haltekräfte besitzen. Gerade unter dynamischer Beanspruchung zeigt sich, daß derartige Clinchelemente ein deutlich besseres Tragverhalten aufweisen als Widerstandsschweißpunkte, da Clinchelemente ihre Dauerfestigkeit bei höheren Kraftamplituden erreichen.

Die kraft- und formschlüssige Zweifachbefestigung der senkrechten Gitterstäbe an dem oberen umlaufenden Randprofil des Gittermantels des gattungsgemäßen Transport- und Lagerbehälters für Flüssigkeiten mittels Punktschweißverbindungen und einer Clinchverbindung erfüllt die Sicherheitsfunktion, die darauf beruht, dass bei einem Versagen der Punktschweißverbindungen die Befestigung der vertikalen Gitterstäbe am oberen Randprofil des Gittermantels durch die Clinchverbindung und bei einem Versagen der Clinchverbindung die Befestigung der Gitterstäbe am oberen Randprofil des Gittermantels durch die Punktschweißverbindungen gewährleistet ist.

Abweichend von dem beschriebenen Ausführungsbeispiel können die vertikalen Gitterstäbe 15 auch mit den unteren Enden 17 durch Punktschweißen und Verclinchen an dem unteren Randprofil 19 des Gittermantels 13 befestigt werden.

## Patentansprüche

1. Transport- und Lagerbehälter für Flüssigkeiten, mit einem palettenartigen Untergestell für einen austauschbaren Innenbehälter (2) aus Kunststoff mit vier Seitenwänden (3,4,5,6), einem unteren und einem oberen Boden (7,8), einem am oberen Boden angeformten, verschließbaren Einfüllstutzen (9) und einem am unteren Abschnitt einer Seitenwand angeformten Auslaufstutzen (11) mit einer Entnahmearmatur sowie einem Gittermantel (13) mit horizontalen und vertikalen Gitterstäben (14,15) aus Metall zur Aufnahme des Innenbehälters, wobei die Enden (16,17) der vertikalen Gitterstäbe (15) an einem unteren und einem oberen, umlaufenden, horizontalen Randprofil (18,19) angeschweißt sind, **gekennzeichnet durch** eine kraft- und formschlüssige Befestigung der flach gedrückten oberen Enden (16) der vertikalen Gitterstäbe (15) des Gittermantels (13) an einem umlaufenden, an das obere Randprofil (18) des Gittermantels (13) angeformten Steg (34) **durch** Punktschweißverbindungen (32) und Clinchverbindungen (33a,33b) der Enden (16) der vertikalen Gitterstäbe (15) mit dem oberen Randprofil (18) des Gittermantels (13), wobei bei einem Versagen der Punktschweißverbindungen (32) einer Gitterstabbefestigung an dem oberen Randprofil (18) unter statischer und/oder dynamischer Krafteinwirkung die Gitterstabbefestigung **durch** die Clinchverbindung (33a,33b) erfolgt und bei einem Versagen der Clinchverbindung (33a,33b) einer Gitterstabbefestigung an dem oberen Randprofil (18) die Gitterstabbefestigung **durch** die Punktschweißverbindungen (32) erreicht wird.

2. Behälter nach Anspruch 1, **gekennzeichnet durch** eine Befestigung der flach gedrückten unteren Enden (17) der vertikalen Gitterstäbe (15) des Gittermantels (13) an einen umlaufenden, an das untere Randprofil (19) des Gittermantels (13) angeformten Steg (34) **durch** Punktschweißverbindungen (32) und Clinchverbindungen (33a,33b).

3. Behälter nach Anspruch 1 und 2, **gekennzeichnet durch** zwei in den Steg (34) des Randprofils (18) und das an dem Steg anliegende, flache, obere Ende (16) eines vertikalen Gitterstabes (15) des Gittermantels (13) eingebrachte Einschnitte (35,36) zur Bildung von zwei schmalen Streifen (37,38), die mit ihren Enden mit dem Steg (34) beziehungsweise dem flachen Stabende (16) verbunden sind und die **durch** Durchsetzen oder Durchsetzfügen zu einem Clinchelement (39) ausgeformt sind.

4. Behälter nach einem der Ansprüche 1 bis 3, **gekennzeichnet durch** eine dreifache Punktverschweißung (32) der vertikalen Gitterstäbe (15) mit dem Steg (34) der Randprofile (18,19) des Gittermantels (13).

## Claims

1. Transport and storage container for liquids, comprising a pallet-like subframe for a replaceable inner container (2) made of plastics material, having four side walls (3, 4, 5, 6), a lower wall and an upper wall (7, 8), a closeable filling neck (9) integrally formed on the upper wall and an outlet neck (11) integrally formed on the lower portion of a side wall and having a removal fitting, as well as a grid casing (13) with horizontal and vertical grid bars (14, 15) made of metal, for receiving the inner container, the ends (16, 17) of the vertical grid bars (15) being welded onto a lower and an upper peripheral horizontal edge profile (18, 19), **characterised by** force-locking and form-locking fastening of the flat-pressed upper ends (16) of the vertical grid bars (15) of the grid casing (13) to a peripheral web (34) integrally formed on the upper edge profile (18) of the grid casing (13) by spot-welded joints (32) and clinch connections (33a, 33b) of the ends (16) of the vertical grid bars (15) to the upper edge profile (18) of the grid casing (13), the grid bar being fastened by the clinch connection (33a, 33b) if the spot-welded joints (32) of a grid bar fastening to the upper edge profile (18) fail under the action of static and/or dynamic force, and the grid bar being fastened by the spot-welded joints (32) if the clinch connection (33a, 33b) of a grid bar fastening to the upper edge profile (18) fails.

2. Container according to Claim 1, **characterised by** a fastening of the flat-pressed lower ends (17) of the vertical grid bars (15) of the grid casing (13) to a peripheral web (34) integrally formed on the lower edge profile (19) of the grid casing (13) by spot-welded joints (32) and clinch connections (33a, 33b).

3. Container according to Claim 1 and 2, **characterised by** two incisions (35, 36) incorporated in the web (34) of the edge profile (18) and the flat, upper end (16) of a vertical grid bar (15) of the grid casing (13) bearing against the web, for forming two narrow strips (37, 38) which are connected by their ends to the web (34) and/or the flat rod end (16) and which are formed into a clinch element (39) by penetration or clinching.

4. Container according to one of Claims 1 to 3, **characterised by** a triple spot weld (32) of the vertical grid bars (15) to the web (34) of the edge profiles (18, 19) of the grid casing (13).

## Revendications

1. Réservoir de transport et de stockage pour liquides avec un support de type palette pour un réservoir intérieur (2) interchangeable en matière plastique, avec quatre parois latérales (3, 4, 5, 6), un fond supérieur et un fond inférieur (7, 8), une tubulure de remplissage (9) fermable, rapportée sur le fond supérieur et une tubulure d'écoulement (11) rapportée sur une partie inférieure d'une paroi latérale, avec une robinetterie de soutirage ainsi qu'une enveloppe de treillis (13) avec des barres de treillis (14, 15) horizontales et verticales en métal pour réceptionner le réservoir intérieur, les extrémités (16, 17) des barres de treillis (15) verticales étant soudées sur un profilé marginal (18, 19) inférieur et supérieur, périphérique, horizontal, **caractérisé par** une fixation par complémentarité de force et de forme des extrémités supérieures (16) aplaties des barres de treillis (15) verticales de l'enveloppe de treillis (13) sur un listel (34) périphérique, rapporté sur le profilé marginal (18) supérieur de l'enveloppe de treillis (13) par soudures par points (32) et par clinchages (33a, 33b) des extrémités (16) des barres de treillis (15) verticales sur le profilé marginal (18) supérieur de l'enveloppe de treillis (13), lors d'une défaillance des soudures par points (32) d'une fixation d'une barres de treillis sur le profilé marginal (18) supérieur, la fixation de la barre de treillis s'effectuant sous l'effet d'une force statique et/ou dynamique par le clinchage (33a, 33b) et lors d'une défaillance du clinchage (33a, 33b) d'une fixation de la barre de treillis sur le profilé marginal (18) supérieur, la fixation de la barre de treillis étant obtenue par les soudures par points (32).

2. Réservoir selon la revendication 1, **caractérisé par** une fixation par soudures par points (32) et par clinchages (33a, 33b) des extrémités (17) inférieures aplaties des barres de treillis (15) verticales de l'enveloppe en treillis (13) sur un listel (34) périphérique rapporté sur le profilé marginal (19) inférieur de l'enveloppe en treillis (13).

3. Réservoir selon la revendication 1 et 2, **caractérisé par** deux encoches (35, 36) ménagées dans le listel (34) du profilé marginal (18) et sur l'extrémité supérieure (16) plate, adjacente au listel d'une barre de treillis (15) verticale de l'enveloppe en treillis (13) pour former deux bandes étroites (37, 38) qui par leurs extrémités sont assemblées avec le listel (34), respectivement sur l'extrémité plate de barre (16) et qui par emboutissage ou par clinchage sont conformées en un élément de clinchage (39).

4. Réservoir selon l'une quelconque des revendications 1 à 3, **caractérisé par** une triple soudure par points (32) des barres de treillis (15) verticales sur le listel (34) des profilés marginaux (18, 19) de l'enveloppe en treillis (13).
